# EUROPÄISCHE PATENTSCHRIFT

(11) **EP 0 835 979 B1**
(45) Veröffentlichungstag und Bekanntmachung des Hinweises auf die Patenterteilung: **20.06.2001**
(21) Anmeldenummer: 97117512.0
(22) Anmeldetag: 09.10.1997
(51) Int. Cl.: E06B 9/17

(54) **Rolladenvorrichtung und Innenblende hierfür**
Roller shutter and internal cover therefor
Volet roulant et son cache intérieure

(30) Priorität: 09.10.1996 DE 29617594 U
(43) Veröffentlichungstag der Anmeldung: 15.04.1998
(73) Patentinhaber: D & M ROLLADENTECHNIK GmbH, D-56204 Hillscheid (DE)
(72) Erfinder: Menningen, Gerhard, 56204 Hillscheid (DE)
(74) Vertreter: Grünecker, Kinkeldey, Stockmair & Schwanhäusser Anwaltssozietät

(56) Entgegenhaltungen:
- EP-A- 0 239 053
- DE-A- 2 348 730
- DE-A- 2 752 923
- DE-A- 3 419 206
- DE-U- 8 802 974
- DE-U- 9 207 463
- DE-U- 9 308 258

## Beschreibung

Die Erfindung betrifft eine Rolladenvorrichtung mit einer Rolladenwelle zum Auf- und Abrollen eines Rolladens, einem ersten Gehäuseteil zur Bildung einer in Einbauposition im wesentlichen vertikalen Innenwandung und einem zweiten Gehäuseteil zur Bildung einer in Einbauposition im wesentlichen horizontalen Laibungs-Wandung, die sich in einem Zwischenbereich zwischen einer Rolladenebene und dem inneren, ersten Gehäuseteil erstreckt, mit einer zumindest teilweise durch eine einstückige h-Profilschiene gebildeten Fügestelle, die in einem zwischen dem ersten Gehäuseteil und dem zweiten Gehäuseteil definierten Eckbereich ausgebildet ist.

Aus dem deutschen Gebrauchsmuster G 93 08 258.4 ist eine Rolladenvorrichtung bekannt, wie sie vorzugsweise bei Fertighaus-Wandelementen Anwendung findet. Bei der aus dieser Druckschrift bekannten Rolladenvorrichtung ist es möglich, den gesamten Rolladenmechanismus durch Abnehmen eines ersten Gehäuseteiles freizulegen. Zum Abnehmen des ersten Gehäuseteiles wird hierbei eine im unteren Bereich des Rolladenkastens vorgesehene Befestigungsschraube gelöst und anschließend das erste Gehäuseteil in seinem unteren Kantenbereich nach hinten geschwenkt und nachfolgend nach unten abgezogen. Beim Abnehmen des ersten Gehäuseteiles entstehen in dessen Umfangskantenbereich Trennfugen. Die Montage und die Demontage sind überdies nicht in der erwünschten Weise einfach.

Daneben ist aus der deutschen Patentschrift DE 34 19 206 A1 ist ein Rolladenkasten bekannt, der ein im Querschnitt U-förmiges Gehäuse aufweist, das durch eine obere Platte und zwei Putzträgerplatten gebildet ist, die starr mit der oberen Platte verbunden sind. Zum Abdecken einer in Einbauposition des Rolladenkastens, zwischen einem Fensterstock und einer der Putzträgerplatten gebildeten Bodenöffnung ist ein Deckel vorgesehen, der über eine Halteleiste mit einer in dem Fensterstock ausgebildeten Eingriffsnut in Eingriff steht. In einem, dem Deckel zugewandten unteren Seitenkantenbereich der Putzträgerplatte ist eine U-förmige Leiste vorgesehen, die sowohl die Putzträgerplatte als auch eine auf dieser ausgebildete Isolierschicht sowie eine Fertig-Putzträgerschicht übergreift. In diese Profilleiste ist eine Putzleiste lose eingesteckt, durch die die Gesamtdicke einer abschließend auf die Putzträgerplatte aufzubringenden Putzschicht festgelegt ist. Bei dieser herkömmlichen Rolladenkonstruktion besteht die Gefahr, daß bei einem späteren Abnehmen des unteren Deckels, wie dies u.U. im Rahmen von Wartungsarbeiten erforderlich werden kann, die auf die Putzträgerplatte aufgebrachte Putzschicht beschädigt wird.

Weitere Rolladenvorrichtungen sind in der deutschen Offenlegungsschrift 23 48 730 A1 und dem deutschen Gebrauchsmuster 92 07 463 4 offenbart, die eine ähnliche Ausgestaltung des inneren Kantenbereichs zeigen.

Die DE-OS 2 752 923 zeigt einen Rolladenkasten mit einer Profilschiene am unteren Ende der Innenblende, um eine Verbindung zwischen der Bodenwand und der rückseitigen Innenwand des Rolladenkastens herzustellen. Jedoch steht die Profilschiene über die rückwärtige Fläche der senkrechten Innenwand hervor, so daß sich für den Betrachter kein optisch ansprechender Anblick ergibt.

Der Erfindung liegt daher die Aufgabe zugrunde, eine Rolladenvorrichtung der eingangs genannten Art derart zu verbessern, daß bei einfacher Montage und hoher struktureller Fertigkeit das optische Erscheinungsbild verbessert und der Nachbearbeitungsaufwand reduziert wird.

Diese Aufgabe wird erfindungsgemäß dadurch gelöst, daß die gegenüberliegenden Schenkel der h-Profilschiene eine Unterkante des ersten, die Innenwandung bildenden Gehäuseteiles umgeben, während ein freier Schenkel der h-Profilschiene eine Stirnseite des zweiten Gehäuseteiles abdeckt, das zweite Gehäuseteil durch die h-Profilschiene hindurch mit dem ersten Gehäuseteil verschraubt ist, und daß das erste Gehäuseteil und die einstückige Profilschiene eine ohne weitere Nachbehandlung überstreichbare oder übertapezierbare Innenfläche bilden, indem das erste Gehäuseteil zumindest in seinem Außenbereich mit einer Ausfräsung versehen ist, in welcher der äußere der gegenüberliegenden Schenkel der einstückigen h-Profilschiene versenkt aufgenommen ist.

Indem das erste Gehäuseteil mit einer Ausfräsung versehen ist, die den außenwandigen Schenkel der einstückigen H-Profilschiene versenkt aufnimmt, wird eine bündige Oberfläche geschaffen, die ohne weitere Nachbehandlung überstreichbar oder übertapezierbar ist, so daß zusätzliche Verputzarbeiten entfallen können, was wiederum zu einer Beschleunigung und somit Verbilligung des Einbauprozesses von Rollädenkästen führt. In vorteilhafter Weise wird es durch die Erfindung möglich, eine verhältnismäßig dünne Horizontalplatte, die den Rolladenmechanismus unterseitig abdeckt (zweites Gehäuseteil) direkt mit der den Rolladenmechanismus nur nach innen (wandseitig) abdeckenden Vertikalplatte zu verbinden, insbesondere zu Verschrauben, ohne daß raumfordernde Inneneinbauten wie Leisten als Verbindungselemente zwischen den beiden Platten vorgesehen werden müßten. Hierdurch wird auch die Zugänglichkeit zum Innenraum der Rolladeneinrichtung nach unten verbessert und die Zugangsöffnung vergrößert. Eine Trennfuge verläuft unmittelbar entlang einer durch eine Vorderfläche der Vertikalplatte definierten Vertikalebene.

Der durch das erste Gehäuseteil und das zweite Gehäuseteil begrenzte Rolladen-Innenraum ist in vorteilhafter Weise mit einer Wärme- und/oder Schalldämmeinrichtung versehen. Eine derartige Dämmeinrichtung umfasst in vorteilhafter Weise eine Isolierstoffanordnung mit zumindest einem Isolierstoffkörper. Vorzugsweise sind mehrere Isolierstoffkörper vorgesehen, wobei wenigstens einer der Isolierstoffkörper nach unten über die durch das zweite Gehäuseteil freilegbare Bodenöffnung entnehmbar ist. Dadurch wird es auf vorteilhafte Weise möglich selbst eine relativ dickwandige Isolierung auf einfache Weise aus dem Rolladen-Innenraum sukzessive zu entnehmen, so daß diese etwaige weiter erforderliche Arbeiten nicht behindern kann. In vorteilhafter Weise kann das zweite Gehäuseteil unabhängig von dem Isolierstoffkörper abgenommen werden.

Eine im Hinblick auf eine einfache Befestigung des zweiten Gehäuseteiles günstige Ausführungsform ist dadurch gegeben, daß das zweite Gehäuseteil in Einbauposition auf dem Rahmenkörper aufsitzt. Das erste Gehäuseteil und das zweite Gehäuseteil können im wesentlichen die gleiche Wandstärke aufweisen, diese können aber auch beträchtlich voneinander abweichen. Vorzugsweise sind beide Gehäuseteile aus dem gleichen Werkstoff, insbesondere aus einem Spanplattenmaterial, ausgebildet. Auch dies ist allerdings nicht zwangsläufig der Fall; gerade die für das erste Gehäuseteil (Vertikalwand innen) wird häufig auch Dämmaterialwerkstoff verwendet, während das zweite Gehäuseteil (Horizontalplatte) aus einem mechanisch stabileren Material besteht. Das erste Gehäuseteil kann auch mit einer Gipskartonplatte oder einer Zellstoffplatte versehen sein. In vorteilhafter Weise verläuft die Außenwandung des ersten Gehäuseteiles in der Wand-Ebene des die Rolladenvorrichtung aufnehmenden Wandelementes.

Eine besonders vorteilhafte Ausführungsform der Erfindung ist dadurch gegeben, daß die Profilleiste ein stirnseitiges Ende des ersten Gehäuseteiles abdeckt und daß das zweite Gehäuseteil auf einem vorderen Innenflächenabschnitt der Profilleiste der das stirnseitige Ende des ersten Gehäuseteiles abdeckt, aufsitzt.

Eine Innenblende der erfindungsgemäßen Art eignet sich im Besonderen zur Verkleidung von Rollädenmechanismen in Räumen mit abgehängten Innendecken bzw. bei Räumen mit Innendecken die nahezu auf dem Höhenniveau der oberen Fensterlaibungsfläche verlaufen. In vorteilhafter Weise umfaßt diese Innenblende eine Profilleiste, die sich entlang des Eckbereiches erstreckt, wobei die Fügestelle zwischen der Profilleiste und dem zweiten Gehäuseteil gebildet ist. Es ist auch möglich, die Profilleiste an dem zweiten Gehäuseteil zu befestigen, so daß die Fügestelle zwischen der Profilleiste und dem ersten Gehäuseteil verläuft.

Eine besonders vorteilhafte Ausführungsform ist dadurch gegeben, daß die Fügestelle zwischen einer vertikalen Stirnfläche des zweiten Gehäuseteiles und einer der Rolladenwelle zugewandten Innenfläche des ersten Gehäuseteiles gebildet ist. Das erste Gehäuseteil und das zweite Gehäuseteil bilden in vorteilhafter Weise eine beim erstmaligen Einbau vormontierte Baueinheit.

Die Erfindung wird nachstehend anhand von Ausführungsbeispielen und zugehörigen Zeichnungen näher erläutert. In diesen zeigen:
- Fig.1: eine Schnitt-Ansicht einer ersten Ausführungsform einer Rolladenvorrichtung, und
- Fig.2: eine Detaildarstellung des Eckbereiches der Rolladenvorrichtung mit einer Profilleiste gemäß Fig.1.

Die in Fig.1 dargestellte bevorzugte Ausführungsform einer Rolladenvorrichtung gemäß der Erfindung umfaßt ein erstes Gehäuseteil 1 und ein im wesentlichen rechtwinklig dazu angeordnetes zweites Gehäuseteil 2. Das erste Gehäuseteil 1 und das zweite Gehäuseteil 2 bilden eine Innenblende zur Verkleidung eines Rolladenmechanismus.

Das erste Gehäuseteil 1 und das zweite Gehäuseteil 2 sind in einem unteren Kantenbereich miteinander derart lösbar verbunden, daß das zweite Gehäuseteil 2 bedarfsweise abnehmbar ist zur Bildung einer Bodenöffnung.

Bei der hier dargestellten Ausführungsform ist es zudem möglich, auch das erste Gehäuseteil 1 bedarfsweise abzunehmen, so daß eine sich über die gesamte Breite und Höhe des Rolladenmechanismus erstreckende Öffnung gebildet wird.

Bei der hier dargestellten Ausführungsform sind in einem zwischen dem ersten Gehäuseteil 1 und dem zweiten Gehäuseteil 2 gebildeten Eckbereich eine Profilleiste 16 vorgesehen, welche eine Fügestelle 9 bildet, an welcher das zweite Gehäuseteil 2 in vorteilhafter Weise von dem ersten Gehäuseteil 1 getrennt werden kann. Bei der hier dargestellten Ausführungsform weist die Profilleiste 16 einen h-förmigen Querschnitt auf und ist mit ihren zwei zueinander parallelen Halte- bzw. Befestigungschenkeln 27 und 28, wie deutlich aus Fig.2 ersichtlich, auf das erste Gehäuseteil 1 aufgesetzt.

Die im Querschnitt h-förmige Profilleiste weist einen freien Schenkel 23 auf, der einstückig mit dem ersten Halteschenkel 27 und einem Auflageabschnitt 25 ausgebildet ist. Der freie Schenkel 23 ist über den Auflageabschnitt 25 mit dem zweiten, zu dem ersten Halteschenkel 27 beabstandet angeordneten Halteschenkel 28 verbunden. Dadurch wird auf vorteilhafte Weise erreicht, daß etwaige, in den freien Schenkel 23 eingeleitete Horizontal-Kräfte unmittelbar von dem ersten Gehäuseteil 1 aufgenommen werden. Dadurch ist auch nach dem Entfernen aller, das zweite Gehäuseteil 2 mit dem ersten Gehäuseteil 1 verbindenden Verbindungsmittel gewährleistet, daß der freie Schenkel 23 starr mit dem ersten Gehäuseteil 1 verbunden bleibt. Die Profilleiste 16 verstärkt zudem das erste Gehäuseteil 1, so daß dieses vergleichsweise dünn ausgebildet sein kann.

Der freie Schenkel 23 ist durch einen flachen Streifenabschnitt gebildet und erstreckt sich ausschließlich in der in Fig.2 durch den Buchstaben I gekennzeichneten Ebene. Der vollständig plan ausgebildete, freie Schenkel 23 sitzt unmittelbar auf einer vorderen Stirnkante des zweiten Gehäuseteiles auf und bildet mit einer unteren vorderen Eckkante eine wirkungsvoll verstärkte Eck-Kante der Rolladenvorrichtung bzw. der Innenblende. Ein im Bereich der Fügestelle 9 zwischen dem zweiten Gehäuseteil 2 und dem freien Schenkel 23 gebildeter Spalt verläuft damit unmittelbar entlang einer unteren Innenkante des freien Schenkels 23. Der Abstand des Spaltes zu der durch das erste Gehäuseteil definierten Innenebene I entspricht dabei der Wanddicke des freien Schenkels 23. Da der freie Schenkel 23 integral mit dem zweiten, d.h. inneren Halteschenkel 28 über den, eine Verbindungsbrücke bildenden Auflageabschnitt 25 verbunden ist, ist eine starre Befestigung des freien Schenkels 23 auch dann gewährleistet, wenn das zweite Gehäuseteil 2 nur über wenige, vergleichsweise schwache Befestigungsschrauben mit dem ersten Gehäuseteil 1 verschraubt ist.

Da die beiden Halteschenkel 27 und 28 ausschließlich das strukturbildende, tragende erste Gehäuseteil umgreifen, ergibt sich eine besonders effektive Verstärkung des unteren Kantenbereiches des ersten Gehäuseteiles 1.

In einem durch das erste Gehäuseteil 1 und das zweite Gehäuseteil 2 begrenzten Innenraum ist eine Isolierstoffanordnung vorgesehen, die aus einer Anzahl von separaten Isolierstoff-körpern 3,4,14 zusammengesetzt ist. Diese können allerdings auch einstückig ausgebildet werden. Diese Isolierstoffanordnung füllt nahezu den gesamten Zwischenraum zwischen dem Rolladenmechanismus und den beiden Gehäuseteilen 1 und 2 aus. Hierzu ist die Isolierstoffanordnung mit einer im wesentlichen halbzylindrischen Auskehlung versehen, deren Kehlfläche der Rolladenwelle 17 zugewandt ist und sich bei vollständig auf der Rolladenwelle aufgewickeltem Rolladen nahe dieser Rolladenwicklung erstreckt. Der dieser Rolladenwicklung benachbarte Teil des Isolierstoffkörpers kann, wie in diesem Ausführungsbeispiel dargestellt, zweiteilig ausgebildet sein, so daß ein oberer Isolierstoffkörper 3 und ein unterer Isolierstoffkörper 4 gebildet wird, wobei der untere Isolierstoffkörper 4 eine Breite aufweist, die geringer ist als eine entsprechende Breite der durch das zweite Gehäuseteil 2 freilegbaren Bodenöffnung. In einem anderen Ausführungsbeispiel könnten die Isolierstoffkörper 3,4 auch einstückig ausgebildet sein. Der untere Isolierstoffkörper 4 steht bei der hier dargestellten Ausführungsform sowohl mit dem ersten Gehäuseteil 1 als auch mit dem zweiten Gehäuseteil 2 flächig in Berührungskontakt und bildet dabei ein Versteifungselement, das den durch die beiden Gehäuseteile 1,2 gebildeten Eckbereich zusätzlich versteift. Unterhalb der Rolladenwelle 17 und dem unteren Isolierstoffkörper 4 unmittelbar benachbart ist eine untere Isolierstoffleiste 14 angeordnet, die sich auf einem einem Rahmenkörper 13 abgewandten Innenbereich des zweiten Gehäuseteiles 2 erstreckt. Diese untere Isolierstoffleiste weist bei der hier dargestellten Ausführungsform einen rechteckigen Querschnitt auf. Es ist jedoch auch möglich, die Querschnittsfläche dieser Isolierstoffleiste, soweit dies der Rolladenmechanismus zuläßt, zu vergrößern, und den Querschnitt insbesondere derart festzulegen, daß die Isolierstoffleiste 14 kontinuierlich in das untere Isolierstoffteil 4 übergeht. Die vorgenannte Isolierstoffleiste 14 wird vorzugsweise durch eine kleine Anschlagleiste 18 positioniert.

Der untere Isolierstoffkörper 4 sowie die untere Isolierstoffleiste 14 sind im Bereich eines Betätigungsgurtes 19, der hier vereinfacht in Strichpunktlinien dargestellt ist, mit entsprechenden Durchgangsöffnungen versehen, durch welche der Betätigungsgurt 19 hindurchgeführt ist. Der untere Isolierstoffkörper 4 ist zudem, mit zur Aufnahme von Umlenkrollen vorgesehenen Aussparungen versehen. Diese Aussparungen sind derart ausgebildet, daß der untere Isolierstoffkörper 4 zumindest nach unten abgezogen werden kann. Alternativ dazu und insbesondere zur Schaffung einer besonders effektiven Wärme- und Schalldämmung sind die Umlenkrollen 20,21 im Seitenbereich des Rolladenkastens angeordnet und in ein separat aus einem Isolierstoff gebildetes Paßstück eingebettet, das während des Entfernens des unteren Isolierstoffkörper 4 zumindest zunächst in der Rolladenvorrichtung verbleibt.

Das zweite Gehäuseteil 2 ist in vorteilhafter Weise mit Durchgangsöffnungen versehen, durch welche der Betätigungsgurt 19 hindurchgeführt ist. Zur Verbesserung der Führungseigenschaften sowie zum Abdecken dieser Führungsöffnungen ist ein Führungsteil 22 vorgesehen, das mit dem zweiten Gehäuseteil 2 verbunden, insbesondere verschraubt ist.

Während herkömmliche Konstruktionen zur Verbindung des ersten Gehäuseteiles 1 (Vertikalplatte) und des zweiten Gehäuseteiles 2 (Horizontalplatte) im Innenraum im allgemeinen eine Verbindungsleiste aufweisen, die ihrerseits aber nach Entfernen des zweiten Gehäuseteiles 2 die Bodenöffnung und den Zutrittsraum zu dem Rolladenmechanismus beschränkt, sind in diesem Ausführungsbeispiel das erste Gehäuseteil 1 und das zweite Gehäuseteil 2 trotz ihrer möglicherweise geringen Materialstärke und ggf. nicht übermäßig hohen Materialfestigkeit direkt miteinander verbunden, wie dies in Fig.2 als Einzelheit gezeigt ist.

Zu diesem Zweck ist auf eine Unterkante des ersten Gehäuseteiles 1 eine Profilschiene 16 aus Metall oder Kunststoff aufgeschoben, durch die hindurch das zweite Gehäuse 2 mit dem ersten Gehäuseteil 1 trotz geringer Materialquerschnitte haltbar verschraubt ist, da die Metall-Profilschiene 16 praktisch eine Armierung der Unterseite des ersten Gehäuseteiles 1 (Vertikalplatte) bildet. Ein nach unten vorspringender freier Schenkel 23 der Metall-Profilschiene 16 deckt zugleich die Stirnfläche des zweiten Gehäuseteiles 2 ab, so daß eine ebenso haltbare wie leicht montierbare Anordnung gebildet ist, die zugleich eine maximale Zugänglichkeit eines Innenraumes der Rolladenvorrichtung gewährleistet.

Wie aus der Darstellung gemäß Fig.2 ersichtlich, ermöglicht die im Eckbereich zwischen dem ersten Gehäuseteil 1 und dem zweiten Gehäuseteil 2 vorgesehene Profilschiene 16, die auch aus Kunststoffmaterial bestehen kann, ein besonders sauberes Trennen dieser beiden Gehäuseteile. Um durch das erste Gehäuseteil 1 und die Profilleiste 16 eine ohne weitere Nachbearbeitung überstreichbare oder übertapezierbare Innenfläche zu bilden, ist das erste Gehäuseteil zumindest in seinem Außenbereich mit einer Ausfräsung 22 versehen, in welcher ein entsprechender Materialstreifenabschnitt der Profilleiste 16 versenkt aufgenommen ist.

Zwischen dem nach unten vorspringenden Profilschenkel 23 und der vorderen Stirnfläche 24 des zweiten Gehäuseteiles 2 wird eine Fügestelle 9 gebildet, deren Öffnungsspalt unmittelbar in der durch das erste Gehäuseteil 1 und das zweite Gehäuseteil 2 definierten Vorderkante verläuft.

Die Profilleiste 16 umfaßt ferner einen Auflageabschnitt 25, welcher eine untere Stirnfläche des ersten Gehäuseteiles 1 abdeckt. Auf diesem Auflageabschnitt 25 sitzt ein entsprechender Innenwandungsabschnitt des zweiten Gehäuseteiles 2 auf. Durch die derart getroffene Anordnung ist auf vorteilhafte Weise sichergestellt, daß die vorzugsweise geringfügig angefaste vordere Kante des zweiten Gehäuseteiles exakt entlang des unteren Endes des Materialstreifenabschnittes 23 verläuft.

Die hier getroffene Anordnung der Profilleiste 16 erweist sich neben einer besonders günstigen Demontierbarkeit des zweiten Gehäuseteiles 2 insbesondere in Verbindung mit einer innenseitig auf dem zweiten Gehäuseteil 2 aufgebrachten Versiegelung im Hinblick auf eine verbesserte Feuchtigkeits-Beständigkeit als besonders vorteilhaft. Die hier verwendete Profilleiste kann beispielsweise aus einem Kunststoff oder einem Metallmaterial gebildet sein. In vorteilhafter Weise besteht die Profilleiste 16 aus einem durch Strangpressen gefertigten Aluminiumprofil. Das erste Gehäuseteil 1 und das zweite Gehäuseteil 2 sind in vorteilhafter Weise aus einem Holzwerkstoff, insbesondere einer Spanplatte, gefertigt.

Um die Bildung einer Bodenöffnung ohne Bildung eines Trennspaltes in einer vorderen Vertikalfläche zu ermöglichen, wird die Fügestelle 9 in vorteilhafter Weise zwischen der vorderen Stirnfläche 24 des zweiten Gehäuseteiles 2 und der Innenfläche des ersten Gehäuseteiles 1 gebildet.

Zum Entfernen des zweiten Gehäuseteiles 2 wird die Verbindungsschraube gelöst und das Gehäuseteil 2 geringfügig derart weit nach unten geschwenkt, daß eine Innenfläche des zweiten Gehäuseteiles 2 unterhalb einer unteren Kante der Profilleiste zu liegen kommt. Dann wird das zweite Gehäuseteil 2 schräg nach unten von der Rolladenvorrichtung abgezogen. Anschließend kann das untere Isolierstoffteil 4 durch die nun zwischen dem Rahmenkörper 13 und dem ersten Gehäuseteil 1 gebildete Bodenöffnugn nach unten entnommen werden. Nach Entnehmen des unteren Isolierstoffteiles 4 kann bedarfsweise auch noch die untere Isolierstoffleiste 14 aus der Rolladenvorrichtung entnommen werden.

Bedarfsweise kann zusätzlich auch das erste Gehäuseteil 1 von der Rolladenvorrichtung abgenommen werden. Hierzu wird das untere Ende des ersten Gehäuseteiles 1 ergriffen und geringfügig nach vorne geschwenkt. Anschließend kann das erste Gehäuseteil 1 nach unten abgezogen werden. Hierbei gerät eine im oberen Kantenbereich des ersten Gehäuseteiles 1 vorgesehene Halteklammer 11 außer Eingriff mit einer, beispielsweise an einem Querbalken eines Wandelementes angebrachten Halteleiste 12. Im Bereich einer durch die Halteklammer 11 und die Halteleiste 12 gebildeten oberen Halteeinrichtung 10 ist eine Ansetzstelle 8 gebildet, welche die Bildung einer relativ sauberen Trennfuge ermöglicht. Hierzu ist im Bereich der Ansetzstelle 8 ein Kunststoffleistenelement vorgesehen, das eine plane Trennfläche bildet.

Die vorgenannte obere Halteeinrichtung 10 und das erste Gehäuseteil 1 sind vorzugsweise zu einer vormontierten Baueinheit zusammengesetzt, so daß beim erstmaligen Befestigen des ersten Gehäuseteiles an einem entsprechenden Wandelement, lediglich die Halteleiste vorzugsweise über Schrauben, befestigt wird. Erst beim nachträglichen Entfernen des ersten Gehäuseteiles 1 wird das erste Gehäuseteil 1 von der Halteleiste 10 erstmalig getrennt.

Das erste Gehäuseteil 1 und das zweite Gehäuseteil 2 sind vorzugsweise ebenfalls werksseitig zu einem vormontierten Blendenelement zusammengebaut und können als derart vormontierte Baugruppe auf einen bereits in einem Wandelement montierten Rolladenmechanismus aufgesetzt werden, oder ebenfalls werksseitig, mit dem Rolladenmechanismus, insbesondere zu einem vollständig vormontierten Rolladenkasten zusammengesetzt werden.

Die Erfindung ist nicht auf die vorangehend beschriebenen Ausführungsbeispiele beschränkt. Beispielsweise ist es auch möglich, das zweite Gehäuseteil zweiteilig auszubilden, so daß dieses sowohl von dem ersten Gehäuseteil als auch von einem mit dem Rahmenkörper verbundenen Abschnitt lösbar ist. Es ist auch möglich, das untere Isolierstoffteil mit dem zweiten Gehäuseteil zu verbinden, insbesondere zu verkleben, und das zweite Gehäuseteil derart auszugestalten, daß dieses geradlinig nach unten abziehbar ist. Es ist auch möglich, das zweite Gehäuseteil mit einer Scharniereinrichtung zu versehen, wodurch das Herabschwenken des zweiten Gehäuseteiles vereinfacht wird. Gegebenenfalls können auch beide Gehäuseteile 1,2 mit einer Endprofilleiste bzw.-schiene nach Art der Profilschiene 16 versehen und lösbar untereinander verbunden sein.

## Patentansprüche

1. Rolladenvorrichtung mit einer Rolladenwelle (17) zum Auf- und Abrollen eines Rolladens, einem ersten Gehäuseteil (1) zur Bildung einer in Einbauposition im wesentlichen vertikalen Innenwandung und einem zweiten Gehäuseteil (2) zur Bildung einer in Einbauposition im wesentlichen horizontalen Laibungs-Wandung, die sich in einem Zwischenbereich zwischen einer Rolladenebene (E) und dem inneren, ersten Gehäuseteil (1) erstreckt, mit einer zumindest teilweise durch eine einstückige h-Profilschiene (16) gebildeten Fügestelle (9), die in einem zwischen dem ersten Gehäuseteil (1) und dem zweiten Gehäuseteil (2) definierten Eckbereich ausgebildet ist,
**dadurch gekennzeichnet,** daß
die gegenüberliegenden Schenkel (27, 28) der h-Profilschiene (16) eine Unterkante des ersten, die Innenwandung bildenden Gehäuseteiles (1) umgeben, während ein freier Schenkel (23) der h-Profilschiene eine Stirnseite des zweiten Gehäuseteiles (2) abdeckt,
das zweite Gehäuseteil (2) durch die h-Profilschiene (16) hindurch mit dem ersten Gehäuseteil (1) verschraubt ist, und daß
das erste Gehäuseteil (1) und die einstückige Profilschiene (16) eine ohne weitere Nachbehandlung überstreichbare oder übertapezierbare Innenfläche (I) bilden, indem das erste Gehäuseteil (1) zumindest in seinem Außenbereich mit einer Ausfräsung (22) versehen ist, in welcher der äußere der gegenüberliegenden Schenkel (27) der einstückigen h-Profilschiene (16) versenkt aufgenommen ist.

2. Rolladenvorrichtung nach Anspruch 1, **dadurch gekennzeichnet,** daß im Kantenbereich des ersten Gehäuseteils (1) die durch eine Ausfräsung (22) gebildete Sitzfläche des einen Halteschenkels (27) mit der vorderen Stirnfläche des zweiten Gehäuseteils (2) bündig abschließt.

3. Rolladenvorrichtung nach Anspruch 1 oder 2, **dadurch gekennzeichnet,** daß der freie Schenkel (23) in Einbauposition in vertikaler Richtung nach unten über einer Stirnfläche des ersten Gehäuseteils (1) hervorragt und in der durch das erste Gehäuseteil (1) definierten Innenfläche (I) flach ausläuft.

4. Rolladenvorrichtung nach zumindest einem der vorhergehenden Ansprüche 1 bis 3,
**dadurch gekennzeichnet,** daß ein durch die Fügestelle (9) definierter Spalt in einer Eck-Kante zwischen dem zweiten Gehäuseteil (2) und einer der Stirnfläche des zweiten Gehäuseteiles (2) zugewandten Innenfläche des freien Schenkels (23) verläuft.

5. Rolladenvorrichtung nach zumindest einem der vorhergehenden Ansprüche 1 bis 4,
**dadurch gekennzeichnet,** daß der freie Schenkel (23) und der angrenzende erste Schenkel (27) in einer gemeinsamen Ebene angeordnet sind, und daß die Eck-Kante durch das freie Ende des freien Schenkels (23) in der gemeinsamen Ebene ausgebildet ist, wobei der Spalt unter einem Abstand entlang der Eck-Kante verläuft, der der Wanddicke des freien Schenkels (23) entspricht.

6. Rolladenvorrichtung nach zumindest einem der vorhergehenden Ansprüche 1 bis 5,
**dadurch gekennzeichnet,** daß die vordere Kante des zweiten Gehäuseteiles (2) exakt entlang des unteren Endes des freien Schenkels (23) der h-Profilschiene (16) verläuft und geringfügig angefast ist.

7. Rolladenvorrichtung nach zumindest einem der vorhergehenden Ansprüche 1 bis 6,
**dadurch gekennzeichnet,** die h-Profilschiene (16) auf eine Unterkante des ersten Gehäuseteiles (1) aufsteckbar ist.

8. Rolladenvorrichtung nach zumindest einem der vorhergehenden Ansprüche 1 bis 7,
**dadurch gekennzeichnet,** daß die h-Profilschiene (16) eine Metall-Profilleiste, insbesondere eine Aluminiumprofilleiste ist.

9. Rolladenvorrichtung nach zumindest einem der vorhergehenden Ansprüche 1 bis 7,
**dadurch gekennzeichnet,** daß die h-Profilschiene (16) eine Kunststoff-Profilleiste ist.

10. Rolladenvorrichtung nach zumindest einem der vorhergehenden Ansprüche 1 bis 9,
**dadurch gekennzeichnet,** daß das erste Gehäuseteil (1) ein Plattenkörper ist, der sich zwischen einer oberen Ansetzstelle (8) und der Fügestelle (9) erstreckt.

11. Rolladenvorrichtung nach zumindest einem der vorhergehenden Ansprüche 1 bis 10,
**dadurch gekennzeichnet,** daß im oberen Kantenbereich des ersten Gehäuseteiles (1) als Teil einer oberen Halteeinrichtung (10) eine Halteklammer (11) vorgesehen ist, und im Bereich der Ansetzstelle (8) ein Kunststoffleistenelement vorgesehen ist, das eine plane Trennfläche bildet.

12. Rolladenvorrichtung nach zumindest einem der vorhergehenden Ansprüche 1 bis 11,
**dadurch gekennzeichnet,** daß das zweite Gehäuseteil (2) ein Plattenkörper ist, der nach unten abnehmbar ist, zur Freigabe einer Bodenöffnung und/ oder daß das erste Gehäuseteil (1) seitlich abnehmbar ist, zur Freigabe einer Seitenöffnung.

13. Rolladenvorrichtung nach zumindest einem der vorhergehenden Ansprüche 1 bis 12,
**dadurch gekennzeichnet,** daß das erste Gehäuseteil (1) und das zweite Gehäuseteil (2) im wesentlichen die gleiche Wandstärke aufweisen.

14. Rolladenvorrichtung nach zumindest einem der vorhergehenden Ansprüche 1 bis 13,
**dadurch gekennzeichnet,** daß zumindest eines der Gehäuseteile (1, 2) aus einem Holzwerkstoff, insbesondere aus einem Spanplattenmaterial ausgebildet ist.

15. Rolladenvorrichtung nach zumindest einem der vorhergehenden Ansprüche 1 bis 14,
**dadurch gekennzeichnet,** daß das erste Gehäuseteil (1) aus einem Dämmmaterialwerkstoff ausgebildet ist oder mit einer Gipskartonplatte oder einer Zellstoffplatte versehen ist.

16. Rolladenvorrichtung nach zumindest einem der vorhergehenden Ansprüche 1 bis 15,
**dadurch gekennzeichnet,** daß das erste Gehäuseteil (1) und das zweite Gehäuseteil (2) eine beim erstmaligen Einbau vormontierte Baueinheit bilden.

17. Rolladenvorrichtung nach zumindest einem der vorhergehenden Ansprüche 1 bis 16,
**dadurch gekennzeichnet,** daß in einem durch die Gehäuseteile (1,2) begrenzten Innenraum eine Isolierstoffanordnung mit zumindest einem lsolierstoffkörper (3,4,14) vorgesehen ist.

18. Rolladenvorrichtung nach zumindest einem der vorhergehenden Ansprüche 1 bis 17,
**dadurch gekennzeichnet,** daß wenigstens ein lsolierstoffkörper (4,14) nach unten über eine durch das zweite Gehäuseteil (2) freilegbare Bodenöffnung entnehmbar ist, und daß das zweite Gehäuseteil (2) unabhängig von dem lsolierstoffkörper (3,4,14) abnehmbar ist.

19. Rolladenvorrichtung nach zumindest einem der vorhergehenden Ansprüche 1 bis 18,
**dadurch gekennzeichnet,** daß wenigstens ein Isolierstoffkörper (4) sowohl mit dem ersten Gehäuseteil (1) als auch mit dem zweiten Gehäuseteil (2) flächig in Berührungskontakt steht und dabei als Versteifungselement fungiert, das den durch die beiden Gehäuseteile (1,2) gebildeten Eckbereich zusätzlich versteift.

## Claims

1. Roller shutter apparatus comprising a roller shutter shaft (17) for rolling and unrolling a roller shutter, a first housing part (1) for forming an, in installed position, substantially vertical inner wall and a second housing part (2) for forming an, in installed position, substantially horizontal soffit wall, which extends in an intermediate region between a roller shutter plane (E) and the inner first housing part (1), comprising a junction point (9), which is formed at least partially by an integral h-section rail (16) and constructed in a corner region defined between the first housing part (1) and the second housing part (2),
**characterized** in that
the opposing limbs (27, 28) of the h-section rail (16) surround a lower edge of the first housing part (1), which forms the inner wall, while a free limb (23) of the h-section rail covers an end of the second housing part (2),
the second housing part (2) is screw-connected through the h-section rail (16) to the first housing part (1), and that
the first housing part (1) and the integral section rail (16) form an inner surface (I), which without any aftertreatment may be covered with paint or carpet, in that the first housing part (1) at least in its outer region is provided with a countersunk portion (22), in which the outer of the opposing limbs (27) of the integral h-section rail (16) is accommodated in a sunk manner.

2. Roller shutter apparatus according to claim 1, **characterized** in that in the edge region of the first housing part (1) the seat - formed by the countersunk portion (22) - of the one retaining limb (27) terminates flush with the front end face of the second housing part (2).

3. Roller shutter apparatus according to claim 1 or 2, **characterized in** that the free limb (23) in installed position projects vertically down beyond an end face of the first housing part (1) and runs out flat in the inner surface (I) defined by the first housing part (1).

4. Roller shutter apparatus according to at least one of the preceding claims 1 to 3, **characterized in** that a gap defined by the junction point (9) extends in a corner edge between the second housing part (2) and an inner surface of the free limb (23) directed towards the end face of the second housing part (2).

5. Roller shutter apparatus according to at least one of the preceding claims 1 to 4, **characterized in** that the free limb (23) and the adjoining first limb (27) are disposed in a common plane, and that the corner edge is formed by the free end of the free limb (23) in the common plane, wherein the gap extends along the corner edge at a distance which corresponds to the wall thickness of the free limb (23).

6. Roller shutter apparatus according to at least one of the preceding claims 1 to 5, **characterized in** that the front edge of the second housing part (2) extends exactly along the bottom end of the free limb (23) of the h-section rail (16) and is slightly chamfered.

7. Roller shutter apparatus according to at least one of the preceding claims 1 to 6, **characterized in** that the h-section rail (16) is mountable onto a lower edge of the first housing part (1).

8. Roller shutter apparatus according to at least one of the preceding claims 1 to 7, **characterized in** that the h-section rail (16) is a metal section rail, in particular an aluminium section rail.

9. Roller shutter apparatus according to at least one of the preceding claims 1 to 7, **characterized in** that the h-section rail (16) is a plastic section rail.

10. Roller shutter apparatus according to at least one of the preceding claims 1 to 9, **characterized in** that the first housing part (1) is a board-like element, which extends between an upper attachment point (8) and the junction point (9).

11. Roller shutter apparatus according to at least one of the preceding claims 1 to 10, **characterized in** that in the top edge region of the first housing part (1) a retaining clip (11) is provided as part of an upper retaining device (10), and in the region of the attachment point (8) a plastic rail element is provided, which forms a flat parting plane.

12. Roller shutter apparatus according to at least one of the preceding claims 1 to 11, **characterized in** that the second housing part (2) is a board-like element which is removable in a downward direction to release a bottom opening and/or that the first housing part (1) is removable laterally to release a lateral opening.

13. Roller shutter apparatus according to at least one of the preceding claims 1 to 12, **characterized in** that the first housing part (1) and the second housing part (2) have substantially the same wall thickness.

14. Roller shutter apparatus according to at least one of the preceding claims 1 to 13, **characterized in** that at least one of the housing parts (1, 2) is made of a wooden material, in particular of a particle board material.

15. Roller shutter apparatus according to at least one of the preceding claims 1 to 14, **characterized in** that the first housing part (1) is made of an insulating material or is provided with a gypsum plaster board or pulp board.

16. Roller shutter apparatus according to at least one of the preceding claims 1 to 15, **characterized in** that the first housing part (1) and the second housing part (2) form a unit which is preassembled when installed for the first time.

17. Roller shutter apparatus according to at least one of the preceding claims 1 to 16, **characterized in** that in an inner space delimited by the housing parts (1, 2) an insulating material arrangement comprising at least one insulating material element (3, 4, 14) is provided.

18. Roller shutter apparatus according to at least one of the preceding claims 1 to 17, **characterized in** that at least one insulating material element (4, 14) is removable in a downward direction through a bottom opening releasable by means of the second housing part (2), and that the second housing part (2) is removable independently of the insulating material element (3, 4, 14).

19. Roller shutter apparatus according to at least one of the preceding claims 1 to 18, **characterized in** that at least one insulating material element (4) is in surface contact both with the first housing part (1) and with the second housing part (2) and in said case serves as a stiffening element, which stiffens the corner region formed by the two housing parts (1, 2).

## Revendications

1. Volet roulant avec un arbre de volet roulant (17), pour enrouler et dérouler un volet roulant, une première partie de boîtier (1) pour former une paroi intérieure sensiblement verticale lorsqu'elle est en position montée, et une deuxième partie de boîtier (2) pour former une paroi de surface intérieure, sensiblement horizontale lorsqu'elle est en position montée, qui s'étend dans une zone intermédiaire, entre un plan de volet roulant (E) et la première partie de boîtier (1) intérieure, avec un point de jointoiement (9), formé au moins partiellement par un rail à profil en h (16), réalisé d'une seule pièce, point de jointoiement réalisé dans une zone d'angle définie entre la première partie de boîtier (1) et la deuxième partie de boîtier (2), caractérisé en ce que
les ailes (27, 28), en regard l'une de l'autre, du rail à profil en h (16) entourent un bord inférieur de la première partie de boîtier (1) constituant la paroi intérieure, tandis qu'une aile libre (23) du rail à profil en h couvre une face frontale de la deuxième partie de boîtier (2),
la deuxième partie de boîtier (2) est vissée à la première partie de boîtier (1) par un vissage traversant le rail à profil en h (16), et en ce que la première partie de boîtier (1) et le rail profilé (16) d'une seule pièce forment une surface intérieure (I), susceptible d'être enduite ou tapissée, sans autre traitement postérieur, en ce que la première partie de boîtier (1) est munie, au moins dans sa zone extérieure, d'une fraisure (22) dans laquelle est logé, de façon noyée, celle, située à l'extérieur, des ailes (27), placées en regard, du rail à profil en h (16) réalisé d'une seule pièce.

2. Volet roulant selon la revendication 1, caractérisé en ce que, dans la zone de bord de la première partie de boîtier (1), la face d'assise, constituée par une fraisure (22), d'une aile de maintien (27) se raccorde de façon affleurée à la face frontale avant de la deuxième partie de boîtier (2).

3. Volet roulant selon la revendication 1 ou 2, caractérisé en ce que l'aile libre (23), en position montée, ressort en direction verticale vers le bas sur une face frontale de la première partie de boîtier (1), et s'étend à plat dans la face intérieure (I) définie par le premier boîtier (1).

4. Volet roulant selon au moins l'une des revendications 1 à 3 précédentes, caractérisé en ce qu'un interstice, défini par le point de jointoiement (9), s'étend dans un bord d'angle, entre la deuxième partie de boîtier (2) et une face intérieure, tournée vers la face frontale de la deuxième partie de boîtier (2), de l'aile libre (23).

5. Volet roulant selon au moins l'une des revendications 1 à 4 précédentes, caractérisé en ce que l'aile libre (23) et la première aile (27) limitrophe sont disposées dans un plan commun, et en ce que le bord d'angle est constitué par l'extrémité libre de l'aile libre (23), dans le plan commun, l'interstice s'étendant, le long du bord d'angle, à une distance qui correspond à l'épaisseur de paroi de l'aile libre (23).

6. Volet roulant selon au moins l'une des revendications 1 à 5 précédentes, caractérisé en ce que le bord avant de la deuxième partie de boîtier (2) s'étend exactement le long de l'extrémité inférieure de l'aile libre (23) du rail à profil en h (16) et est légèrement chanfreiné.

7. Volet roulant selon au moins l'une des revendications 1 à 6 précédentes, caractérisé en ce que le rail à profil en h (16) est susceptible d'être enfiché sur un bord inférieur de la première partie de boîtier.

8. Volet roulant selon au moins l'une des revendications 1 à 7, caractérisé en ce que le rail à profil en h (16) est une bande profilée métallique, en particulier une bande profilée en aluminium.

9. Volet roulant selon au moins l'une des revendications 1 à 7 précédentes, caractérisé en ce que le rail à profil en h (16) est une bande profilée en matière synthétique.

10. Volet roulant selon au moins l'une des revendications 1 à 9 précédentes, caractérisé en ce que la première partie de boîtier (1) est un corps en forme de plaque, s'étendant entre un point de placement supérieur (8) et le point de jointoiement (9).

11. Volet roulant selon au moins l'une des revendications 1 à 10 précédentes, caractérisé en ce que, dans la zone de bord supérieur de la première partie de boîtier (1), est prévue, faisant partie d'un dispositif de maintien supérieur (10), une pince de maintien (11) et, dans la zone du point d'application (8), est prévu un élément en bande en matière synthétique, qui constitue une surface de séparation plane.

12. Volet roulant selon au moins l'une des revendications 1 à 11 précédentes, caractérisé en ce que la deuxième partie de boîtier (2) est un corps en forme de plaque, susceptible d'être démonté vers le bas, pour libérer une ouverture de fond et/ou en ce que la première partie de boîtier (1) est susceptible d'être enlevée latéralement pour libérer une ouverture latérale.

13. Volet roulant selon au moins l'une des revendications 1 à 12 précédentes, caractérisé en ce que la première partie de boîtier (1) et la deuxième partie de boîtier (2) présentent sensiblement la même épaisseur de paroi.

14. Volet roulant selon au moins l'une des revendications 1 à 13 précédentes, caractérisé en ce qu'au moins l'une des parties de boîtier (1, 2) est constituée d'un matériau ligneux, en particulier d'un matériau en panneau de particules.

15. Volet roulant selon au moins l'une des revendications 1 à 14 précédentes, caractérisé en ce que la première partie de boîtier (1) est constituée en un matériau d'isolation, ou bien munie d'une plaque en carton-plâtre ou d'une plaque en matériau alvéolaire.

16. Volet roulant selon au . moins l'une des revendications 1 à 15 précédentes, caractérisé en ce que la première partie de boîtier (1) et la deuxième partie de boîtier (2) constituent un ensemble de construction prémonté à l'occasion du premier montage.

17. Volet roulant selon au moins l'une des revendications 1 à 16 précédentes, caractérisé en ce qu'un agencement en substance isolante, muni d'au moins un corps en substance isolante (3, 4, 14), est prévu dans un espace intérieur délimité par les parties de boîtier (1, 2).

18. Volet roulant selon au moins l'une des revendications 1 à 17 précédentes, caractérisé en ce qu'au moins un corps en matériau isolant (4, 14) est susceptible d'être enlevé vers le bas, par une ouverture de fond pouvant être libérée par la deuxième partie de boîtier (2), et en ce que la deuxième partie de boîtier (2) est susceptible d'être enlevée indépendamment du corps en matériau isolant (3, 4, 14).

19. Volet roulant selon au moins l'une des revendications 1 à 18 précédentes, caractérisé en ce qu'au moins un corps en matériau isolant (4) est en contact de surface, tant avec la première partie de boîtier (1), qu'également avec la deuxième partie de boîtier (2), et sert alors d'élément de rigidification, conférant une rigidité supplémentaire à la zone d'angle constituée par les deux parties de boîtier (1, 2).
